# EUROPÄISCHE PATENTSCHRIFT

(11) **EP 0 822 612 B1**
(45) Veröffentlichungstag und Bekanntmachung des Hinweises auf die Patenterteilung: **31.10.2001**
(21) Anmeldenummer: 97112018.3
(22) Anmeldetag: 15.07.1997
(51) Int. Cl.: H01R 9/26

(54) **Reihenklemme, insbesondere Initiatoren-Aktoren-Klemme**
Terminal block especially for initiator/actor terminals
Barette à borne notamment pour des bornes initiateurs/acteurs

(30) Priorität: 31.07.1996 DE 19630860
(43) Veröffentlichungstag der Anmeldung: 04.02.1998
(73) Patentinhaber: Conrad, Gerd, D-33104 Paderborn (DE); Hölscher, Heinrich, D-33098 Paderborn (DE)
(72) Erfinder: Conrad, Gerd, 33104 Paderborn (DE)
(74) Vertreter: Schirmer, Siegfried, Dipl.-Ing.

(56) Entgegenhaltungen:
- EP-A- 0 634 813
- DE-A- 3 704 784
- DE-A- 4 322 535
- DE-C- 4 438 802

## Beschreibung

Die Erfindung betrifft eine Reihenklemme, insbesondere eine Initiatoren-Aktoren-Klemme, bestehend aus auf einer Tragschiene gehaltenen, aneinandergereihten Basiselementen mit Anschlüssen für eine Signalleitung sowie zu Verteilerleisten verknüpften, aus einem Gehäuse und einem Verteilerkontaktteil gebildeten aneinandergereihten Verteilerelementen zur Querverteilung der elektrischen Leistung.

Bei den bekannten Reihenklemmen mit integrierter Querverteilung der elektrischen Leistung sind die Gehäuse der Verteilerelemente an den in Querverteilungsrichtung aneinandergereihten Seitenflächen auf der einen Seite mit Bohrungen und auf der anderen Seite mit waagerecht abstrebenden Stiften versehen, wobei jeweils die Stifte eines Verteilerelements in die Bohrungen des benachbarten Verteilerelements eingreifen und die Verteilerelemente aneinander halten. Die elektrische Querverbindung erfolgt durch ein innerhalb eines Gehäuses des Verteilerelements angeordnetes Stromschienenstück oder Verteilerkontaktteil, das auf einer Seite einen zwischen Federkontaktschenkeln gebildeten Buchsenkontakt und auf der gegenüberliegenden Seite eine Steckerlasche aufweist. Nach dem Aufsetzen der Verteilerelemente auf die Basiselemente werden die Basiselemente auf der diese haltenden Tragschiene zusammengeschoben. Dabei werden die Verteilerelemente durch die Stifte und Bohrungen am Gehäuse sowie durch die Buchsenkontakte und Steckerlaschen der Stromschienenstücke mechanisch und elektrisch zu einer Reihenklemme mit integrierter Querverteilung der elektrischen Leistung verbunden. Bei einer derart zusammengefügten Reihenklemme ist eine Montage oder Demontage in zusammengebautem Zustand der Klemme zum Auswechseln einzelner Verteilerelemente oder Basiselemente nicht möglich, oder anders ausgedrückt, die Montage und Demontage von Einzelelementen ist mit einem erheblichen Arbeits- und Zeitaufwand verbunden.

Eine derartige Reihenklemme mit auf einer Tragschiene gehaltenen, aneinandergereihten Basiselementen mit Anschlüssen für eine Signalleitung sowie zu Verteilerleisten verknüpften, aus einem Gehäuse und einem Verteilerkontaktteil gebildeten, aneinandergereihten Verteilerelementen zur Querverteilung der elektrischen Leistung, bei der die Leistungsverteilung direkt zwischen den Verteilerelementen erfolgt und die somit eine Montage und Demontage einzelner Verteilerelemente und Basiselemente nicht zuläßt, ist beispielsweise aus der DE 44 38 806 C1 bekannt.

Der Erfindung liegt daher die Aufgabe zugrunde, eine Reihenklemme der eingangs erwähnten Art so auszubilden, daß im Bedarfsfall auch einzelne Verteilerelemente oder Basiselemente mit geringem Aufwand demontiert bzw. montiert werden können.

Erfindungsgemäß wird die Aufgabe bei einer Reihenklemme gemäß dem Oberbegriff des Patentanspruchs 1 in der Weise gelöst, daß zur Querverteilung der elektrischen Leistung jedem Verteilerelement ein im Basisteil gehaltenes, im wesentlichen U-förmiges Verbindungskontaktteil mit in dessen Schenkeln vorgesehenen Klemmschlitzen zugeordnet ist und das senkrecht aus dem Gehäuse ragende freie Ende des Verteilerkontaktteils jedes Verteilerelements in benachbarten Klemmschlitzen jeweils benachbarter Verbindungskontaktteile verklemmbar ist.

Der Grundgedanke der Erfindung besteht mit anderen Worten darin, die mechanische und elektrische Verknüpfung der Verteilerelemente so vorzunehmen, daß die Verteilerelemente durch eine auch in zusammengebautem Zustand der Reihenklemme in senkrechter Richtung lösbare Halterung miteinander verbunden sind, wodurch auch einzelene Verteilerelemente entfernt und lediglich durch Aufstecken von oben wieder montiert werden können und letztlich auch einzelne Basiselemente demontiert und wieder eingebaut werden können. Den Kern der Erfindung bildet das im wesentlichen U-förmige Verbindungskontaktteil, dessen Schenkel sich etwa in Höhe der Seitenfläche des Basiselements befinden, wobei ein aus dem Gehäuse des Verteilerelements nach unten herausragender Anschlußkontakt jeweils in zwei benachbarte Klemmschlitze von zwei benachbarten Verbindungskontaktteilen von oben eingesteckt wird. Um auch in den Klemmschlitz des benachbarten Kontaktteils eingreifen zu können, ist der Anschlußkontakt seitlich verlängert. Darüber hinaus ist in dem Gehäuse des benachbarten Verteilerelements auf der Seite des verlängerten Anschlußkontakts, und zwar mit diesem fluchtend, eine senkrechte Nut eingeformt, in der der verlängerte Anschlußkontakt bei der Montage und Demontage des Verteilerelements geführt ist. Außerdem ist an der der Nut gegenüberliegenden Seite eine Feder in einer der Nut entsprechenden Form angeformt, um die Verteilerelemente bei der Montage exakt zu führen und gleichzeitig mechanisch miteinander zu verbinden.

Nach einem weiteren Merkmal der Erfindung sind die Verbindungskontaktteile in Durchgangsöffnungen des Basiselements angeordnet. In der oberen Seite der Durchgangsöffnung befindet sich ein Schlitz, durch den das aus dem Gehäuse des Verteilerelements nach unten herausragende Ende des Verteilerkontaktteils in die Klemmschlitze des Verbindungskontaktteils einschiebbar ist. An den Seitenflächen der Klemmschlitze befinden sich einander gegenüberstehenden Nasen zur Verbesserung des Klemmkontakts.

Weitere Merkmale und vorteilhafte Ausgestaltungen der Erfindung sind in den Unteransprüchen aufgeführt.

Ein Ausführungsbeispiel der Erfindung wird anhand der Figuren 1 bis 7 der beigefügten Zeichnung näher erläutert. Es zeigen:
- Fig. 1: eine isometrische Darstellung einer Initiatorenklemme zur versorgungstechnischen und steuertechnischen Verknüpfung von Initiatoren, und zwar in einer Reihenklemmenanordnung mit Querverteilung der elektrischen Leistung;
- Fig. 2: ein Verteilerelement mit einem Verteilerkontaktteil zur Bildung einer Verteilerleiste in isometrischer Darstellung;
- Fig. 3: das Verteilerelement nach Figur 2 in einer Seitenansicht;
- Fig. 4: eine isometrische Darstellung des Verteilerkontakts eines Verteilerelements;
- Fig. 5: den Verteilerkontakt nach Figur 4 in einer Seitenansicht;
- Fig. 6: eine isometrische Darstellung eines Verbindungskontaktteils zur Herstellung der elektrischen Verbindung zwischen den Verteilerkontaktteilen der Verteilerelemente und
- Fig. 7: eine isometrische Darstellung eines Basiselementes

Figur 1 zeigt eine Initiatorenklemme zur Verbindung von Initiatoren einerseits mit einer Spannungsquelle durch über Verteilerkontaktteile 6 und Verbindungskontaktteile 4 elektrisch verbundene Verteilerleisten und andererseits mit Signalempfängern über entsprechende Signalkontakte 2. Die Initiatorenklemme besteht aus mehreren (im Ausführungsbeispiel zwei) auf einer Tragschiene 8 gehaltenen, aneinandergereihten Basiselementen 1 mit den jeweils auf deren einer Seite angebrachten Signalkontakten 2 und auf der anderen Hälfte lösbar an Haltestegen 10 befestigten Verteilerelementen 5 mit jeweils einem in diesem angeordneten Verteilerkontaktteil 6.

Im Ausführungsbeispiel sind auf einem Basiselement 1 drei Verteilerelemente 5a, 5b und 5c, nebeneinander angeordnet. Mehrere hintereinander angeordnete Verteilerelemente 5a oder 5b oder 5c sind jeweils elektrisch verbunden und bilden eine Verteilerleiste zur Querverteilung der elektrischen Leistung. Zur Herstellung der elektrischen Verbindung bzw. zur Querverteilung der elektrischen Leistung zwischen den Verteilerelementen 5 ein und derselben Verteilerleiste sind jedem Verteilerelement 5 bzw. Verteilerkontaktteil 6 auf dem entsprechenden Basiselement 1 angebrachte Verbindungskontaktteile 4 zugeordnet.

Ein Verteilerelement 5 besteht aus einem Gehäuse 7 und dem in diesem untergebrachten und gehaltenen Verteilerkontaktteil 6. Das Verteilerkontaktteil 6 ist ein nach oben und unten treppenstufenartig abgewinkelter Streifen aus elektrisch leitendem Material, an dessen oberem Schenkel 6a eine Klemmfeder 3 gehalten ist. Durch Zusammendrücken der Klemmfeder 3 wird eine in dieser befindliche Klemmöffnung 3a zum Durchstecken eines Leiters (nicht dargestellt) freigegeben, um diesen beim Zurückfedern der Klemmfeder 3 fest mit dem oberen Schenkel 6a des Verteilerkontaktteils 6 zu verbinden. Zum Betätigen der Klemmfeder 3 bzw. zum Einführen des Leiters befinden sich im Gehäuse 7 des Verteilerelements 5 jeweils öffnungen 7a bzw. 7b. Der untere Schenkel 6b des Verteilerkontaktteils 6 bildet an seinem unteren, in der gleichen Ebene seitlich abgewinkelten bzw. verlängerten Ende einen Anschlußkontakt 6c zur leitenden Verbindung mit einem Verteilerkontaktteil 6 eines benachbarten Verteilerelements ein und derselben Verteilerleiste über ein Verbindungskontaktteil 4.

Aus den Figuren 2 und 3 ist erkennbar, daß der senkrechte untere Schenkel 6b des Verteilerkontaktteils 6 mit seinem Anschlußkontakt 6c durch einen Gehäuseschlitz 7c im Gehäuse 7 senkrecht nach unten herausragt.

Wie aus Figur 7 ersichtlich ist, befinden sich auf der oberen Fläche des Basiselements 1 Haltestege 10, zwischen denen die Verteilerelemente 5, d. h. die Gehäuse 7 mit dem Verteilerkontaktteilen 6, angebracht werden. Die Haltestege 10 sind an ihren bündig mit dem Seitenflächen des Basisteils 1 abschließenden Seitenkanten abgewinkelt, um die Verteilerelemente 5 auch seitlich zu arretieren. Unterhalb jedes Verteilerelements 5 ist in dem Basiselement 1 eine Durchgangsöffnung 11 mit einem zur Oberfläche des Basiselements 1 weisenden Schlitz 12 vorgesehen. Unterhalb dieses Schlitzes ist in der Durchgangsöffnung 11 das Verbindungskontaktteil 4 angeordnet, wobei dessen Klemmschlitze 9 in einer Flucht mit dem Schlitz 12 liegen. Durch diesen Schlitz 12 ragt das freie Ende des Verteilerkontaktteils 6 in die Durchgangsöffnung 11 des Basisteils 1. Das Verbindungskontaktteil 4 ist U-förmig ausgebildet und weist in beiden jeweils in Querverteilungsrichtung angeordneten seitlichen Schenkeln einen Klemmschlitz 9 mit einer an jeder Innenkante des Klemmschlitzes 9 angeformten Nase 9 auf. Außerdem verfügt das Gehäuse 7 des Verteilerelements 5 an einer Seitenwand über eine in senkrechter Richtung verlaufende Nut 7d und auf der gegenüberliegenden Seite über eine Feder 7e. Die Nut 7d befindet sich dabei auf der gleichen Höhe wie das untere freie Ende des Verteilerkontaktteils 6. Die seitliche Verlängerung am Anschlußkontakt 6c, d. h. dem unteren Ende des Verteilerkontaktteils 6, ist nicht länger als die Nut 7d des benachbarten Gehäuses 7 des Verteilerelements 5 tief ist.

Bei der Montage können nun die Verteilerelemente 5 von oben auf die Basiselemente 1 aufgesetzt werden, wobei der untere senkrechte Schenkel 6b des Verteilerkontaktteils 6 den Schlitz 12 im Basiselement 1 durchgreift und der Anschlußkontakt 6c sowohl in einem der Klemmschlitze 9 des darunterliegenden Verbindungskontaktteils 4 als auch dem benachbarten Klemmschlitz 9 des benachbarten Verbindungskontaktteils 4 verklemmt wird. Das seitlich verlängerte untere Ende des Verteilerkontaktteils 6 wird dabei in der Nut 7b des benachbarten Gehäuses 7 geführt und anschließend gleitet die oberhalb der seitlichen Verlängerung des Verteilerkontaktteils 6 am Gehäuse 7 angeformte Feder 7e in der benachbarten Nut 7d.

Auf diese Weise werden die Verteilerkontaktteile der Verteilerelemente 5 elektrisch zu einer Verteilerleiste verbunden. Da sowohl die elektrische Verbindung zwischen den Verteilerkontaktteilen 6 und den Verbindungskontaktteilen 4 als auch die mechanische Verbindung nach dem Nut-Feder-Prinzip zwischen den in einer Verteilerleiste benachbarten Gehäusen 7 der Verteilerelemente 5 durch Bewegung in senkrechter Richtung lösbar ist, können bei einer aus einer Mehrzahl Basiselemente samt Verteilerleisten vollständig zusammengebauten Initiatorenklemme einzelne Verteilerelemente 5 montiert oder demontiert werden oder auch einzelne Basiselemente 1 samt Verteilerelementen ausgetauscht werden. Dadurch wird der Zeit- und Arbeitsaufwand bei notwendigen Arbeiten an der Initiatorenklemme wesentlich verringert.

### Aufstellung der Bezugszeichen:

- 1: Basiselement
- 2: Signalkontakt
- 3: Klemmfeder
- 3a: Klemmöffnung
- 4: Verbindungskontaktteil 1
- 5: Verteilerelement
- 6: Verteilerkontaktteil
- 6a: oberer Schenkel von 6
- 6b: unterer Schenkel von 6
- 6c: Anschlußkontakt
- 7: Gehäuse
- 7a,7b: öffnungen in 7
- 7c: Gehäuseschlitz
- 7d: Nut
- 7e: Feder
- 8: Tragschiene
- 9: Klemmschlitz
- 9a: Nase
- 10: Haltesteg
- 11: Durchgangsöffnunge
- 12: Schlitz

## Patentansprüche

1. Reihenklemme, insbesondere Initiatoren-Aktoren-Klemme, bestehend aus auf einer Tragschiene (8) gehaltenen, aneinandergereihten Basiselementen (1) mit Anschlüssen für eine Signalleitung sowie zu Verteilerleisten verknüpften, aus einem Gehäuse (7) und einem Verteilerkontaktteil (6) gebildeten, aneinandergereihten Verteilerelementen (5) zur Querverteilung der elektrischen Leistung, **dadurch gekennzeichnet, daß** jedem Verteilerelement (5) ein im Basisteil (1) gehaltenes, im wesentlichen U-förmiges Verbindungskontaktteil (4) mit in dessen Schenkeln vorgesehenen Klemmschlitzen (9) zugeordnet ist und das aus dem Gehäuse (7) ragende freie Ende des Verteilerkontaktteils (6) jedes Verteilerelements (5) in benachbarten Klemmschlitzen (9) jeweils benachbarter Verbindungskontaktteile (4) verklemmbar ist.

2. Reihenklemme nach Anspruch 1, **dadurch gekennzeichnet, daß** zur Verbesserung des Klemmkontakts in den Klemmschlitzen (9) einander gegenüberliegende Nasen (9a) angeformt sind.

3. Reihenklemme nach Anspruch 1 und 2, **dadurch gekennzeichnet, daß** das freie, einen Anschlußkontakt (6c) bildende Ende des Verteilerkontaktteils (6) zur Herstellung des Klemmkontakts mit dem benachbarten Klemmschlitz (9) des benachbarten Verbindungskontaktteils (4) seitlich verlängert ausgebildet ist.

4. Reihenklemme nach einem der Ansprüche 1 bis 3, **dadurch gekennzeichnet, daß** das Verteilerkontaktteil (6) etwa treppenstufenartig abgewinkelt ist, wobei dessen oberer und dessen waagerechter Schenkel in dem Gehäuse (7) des Verteilerelements (5) gehalten sind und der untere Schenkel im wesentlichen senkrecht nach unten aus dem Gehäuse (7) herausragt.

5. Reihenklemme nach einem der Ansprüche 1 bis 4, **dadurch gekennzeichnet, daß** das Verbindungskontaktteil (4) in einer unterhalb jedes Verteilerelements (5) ausgebildeten Durchgangsöffnung (11) im Basiselement (1) angeordnet ist und die Durchgangsöffnung (11) zum Verteilerelement (6) hin einen Schlitz (12) für das aus dem Gehäuse (7) herausragende freie Ende des Verteilerkontaktteils (6) aufweist.

6. Reihenklemme nach einem der Ansprüche 1 bis 5, **dadurch gekennzeichnet, daß** innerhalb des Gehäuses (7) an dem oberen Schenkel (6a) des Verteilerkontaktteils (6) eine Klemmfeder (3) zum Verklemmen eines in das Gehäuse (7) über eine öffnung (7b) eingeführten Leiters mit dem Verteilerkontaktteil (6) gehalten ist.

7. Reihenklemme nach einem der Ansprüche 1 bis 6, **dadurch gekennzeichnet, daß** das Gehäuse (7) eine weitere Öffnung (7a) zum Spannen der Klemmfeder (3) aufweist.

8. Reihenklemme nach einem der Ansprüche 1 bis 7, **dadurch gekennzeichnet, daß** auf der oberen Fläche des Basisteils (1) an den Seiten abgewinkelte Haltestege (10) zum seitlichen Arretieren der Verteilerelemente (5) angeformt sind.

9. Reihenklemme nach einem der Ansprüche 1 bis 8, **dadurch gekennzeichnet, daß** an den in Querverteilungsrichtung freien Seitenflächen des Gehäuses (7) des Verteilerelements (5) auf der einen Seite eine senkrecht verlaufende Nut (7d) eingeformt und auf der anderen Seite eine senkrecht verlaufende Feder (7e) angeformt ist.

10. Reihenklemme nach Anspruch 9, **dadurch gekennzeichnet, daß** die Nut (7d) nach innen keilförmig verlaufend ausgebildet und die Form der Feder (7e) dementsprechend gestaltet ist.

11. Reihenklemme nach einem der Ansprüche 1 bis 10, **dadurch gekennzeichnet, daß** der untere Schenkel (6b) des Verteilerkontaktteils (6) in einer Ebene mit der Feder (7e) und der Nut (7d) am Gehäuse (7) angeordnet ist, wobei der unterhalb der Feder (7e) liegende Anschlußkontakt (6c) des Verteilerkontaktteils (6) entsprechend der Tiefe der Feder (7e) bzw. der benachbarten Nut (7d) seitlich verlängert und bei der De- und Montage des Verteilerelements in der Nut (7d) geführt ist.

12. Reihenklemme nach einem der Ansprüche 1 bis 11, **dadurch gekennzeichnet, daß** mindestens zwei Verbindungskontaktteile (4) in Längsrichtung der Basiselemente miteinander Verbunden sind.

## Claims

1. Terminal block, especially an initiator/actuator terminal block, consisting of base elements (1), which are mounted on a carrier rail (8) and djacent one another in a row, with connections for a signal line as well as combined with distributor strips of distributor elements (5) for cross distribution of electrical power, the distributor elements being adjacent one another in a row and formed from a housing (7) and a distributor contact part (6), **characterised in that** each distributor element (5) is associated with a substantially U-shaped connecting contact part (4), which is mounted in the base part (1), with clamping slots (9) provided in the limbs thereof, and the free end, which projects out of the housing (7), of the distributor contact part (6) of each distributor element (5) can be clamped in adjacent clamping slots (9) of respectively adjacent connecting contact parts (4).

2. Terminal block according to claim 1, **characterised in that** mutually opposite lugs (9a) are integrally formed in the clamping slots (9) for improvement of the clamping contact.

3. Terminal block according to claim 1 and 2, **characterised in that** the free end, which forms a connection contact (6c), of the distributor contact part (6) is constructed to be prolonged laterally for the production of the clamping contact with the adjacent clamping slot (9) of the adjacent connecting contact part (4).

4. Terminal block according to one of claims 1 to 3, **characterised in that** the distributor contact part (6) is angularly bent in approximately staircase manner, wherein the upper limb thereof and horizontal limb thereof are held in the housing (7) of the distributor element (5) and the lower limb projects substantially vertically downwardly out of the housing (7).

5. Terminal block according to one of claims 1 to 4, **characterised in that** the connecting contact part (4) is arranged in a passage opening (11), which is formed underneath each distributor element (5), in the base element (1) and the passage opening (11) has facing the distributor element (6) a slot (12) for the free end, which projects from the housing (7), of the distributor contact part (6).

6. Terminal block according to one of claims 1 to 5, **characterised in that** a clamping spring (3) for clamping a conductor, which is guided into the housing (7) by way of an opening (7b), to the distributor contact part (6) is retained within the housing (7) at the upper limb (6a) of the distributor contact part (6).

7. Terminal block according to one of claims 1 to 6, **characterised in that** the housing (7) has a further opening (7a) for stressing the clamping spring (3).

8. Terminal block according to one of claims 1 to 7, **characterised in that** retaining webs (10) for lateral locking of the distributor elements (5) are integrally formed on the upper surface of the base part (1) and bent over at the sides.

9. Terminal block according to one of claims 1 to 8, **characterised in that** a vertically extending groove (7d) is formed in one side, and a vertically extending spring (7e) is integrally formed on the other side at the side surfaces, which are free in cross distribution direction, of the housing (7) of the distributor element (5).

10. Terminal block according to claim 9, **characterised in that** the groove (7d) is constructed to extend inwardly in wedge shape and the shape of the spring (7e) is formed correspondingly.

11. Terminal block according to one of claims 1 to 10, **characterised in that** the lower limb (6b) of the distributor contact part (6) is arranged in one plane with the spring (7e) and the groove (7d) at the housing (7), wherein the connection contact (6c), which lies below the spring (7e), of the distributor contact part (6) is laterally prolonged in correspondence with the depth of the spring (7e) or of the adjacent groove (7d) and is guided in the groove (7d) during demounting and mounting of the distributor element.

12. Terminal block according to one of claims 1 to 11, **characterised in that** at least two connecting contact parts (4) are connected together in longitudinal direction of the base elements.

## Revendications

1. Bloc de jonction, en particulier bloc de commutateurs-actionneurs, composé d'éléments de base (1) alignés côte à côte et maintenus sur un rail porteur (8), comportant des raccords pour une ligne de signal, ainsi que d'éléments de distribution (5), alignés côte à côte connectés à des barrettes de distribution et formés chacun d'un boîtier (7) et d'une partie de contact de distribution (6), ces éléments ayant pour rôle d'assurer une distribution transversale de la puissance électrique,
**caractérisé en ce qu'**
à chaque élément de distribution (5) est associée une partie de contact de liaison (4) maintenue dans le boîtier (1), ayant essentiellement la forme d'un U présentant des fentes de pincement (9), dans ses branches, et l'extrémité libre de la partie du contact de distribution (6) de chaque élément de distribution (5), qui dépasse du boîtier, peut être pincée dans des fentes de pincement (9) voisines appartenant à chacune des parties de contact de distribution (4) voisines.

2. Bloc de jonction selon la revendication 1,
**caractérisé en ce que**
pour améliorer le contact par pincement dans les fentes de pincement (9), des bosses (9a) sont formées en face l'une de l'autre.

3. Bloc de jonction selon les revendications 1 et 2,
**caractérisé en ce que**
pour assurer le contact de pincement avec la fente de pincement (9) voisine de la partie de contact de liaison (4) voisine, l'extrémité libre, formant un contact de raccordement (6c), de la partie de contact de distribution (6), est prolongée latéralement.

4. Bloc de jonction selon l'une quelconque des revendications 1 à 3,
**caractérisé en ce que**
la partie de contact de distribution (6) est coudée sensiblement à la manière de marches d'escalier, sa branche supérieure et sa branche horizontale étant maintenues dans le boîtier (7) de l'élément de distribution (5) tandis que la branche inférieure, essentiellement verticale, dépasse du boîtier (7), vers le bas.

5. Bloc de jonction selon l'une quelconque des revendications 1 à 4,
**caractérisé en ce que**
la partie de contact de liaison (4) est montée dans une ouverture de passage (11) pratiquée dans l'élément de base (1) en dessous de chaque élément de distribution (5) et cette ouverture (11) présente une fente (12) dirigée vers l'élément de distribution (6), pour accueillir l'extrémité libre de la partie de contact de distribution (6) qui dépasse du boîtier (7).

6. Bloc de jonction selon l'une quelconque des revendications 1 à 5,
**caractérisé en ce qu'**
un ressort de pincement (3) est maintenu à l'intérieur du boîtier (7), le long de la branche supérieure (6a) de la partie de contact de distribution (6) afin de pincer, avec la partie de contact de distribution (6), un conducteur introduit dans le boîtier (7) à travers une ouverture (7b).

7. Bloc de jonction selon l'une quelconque des revendications 1 à 6,
**caractérisé en ce que**
le boîtier (7) présente une autre ouverture (7a), pour tendre le ressort de pincement (3).

8. Bloc de jonction selon l'une quelconque des revendications 1 à 7,
**caractérisé en ce que**
sur la face supérieure de l'élément de base (1) sont moulées des barrettes de maintien (10) coudées sur les côtés pour bloquer latéralement les éléments de distribution (5).

9. Bloc de jonction selon l'une quelconque des revendications 1 à 8,
**caractérisé en ce que**
sur les faces latérales du boîtier (7) de l'élément de distribution (5) libres selon la direction de distribution transversale, sont moulées d'un côté une rainure verticale (7d) et de l'autre côté une languette verticale (7e).

10. Bloc de jonction selon la revendication 9,
**caractérisé en ce que**
la rainure (7d) a la forme d'un coin dirigé vers l'intérieur, auquel correspond la forme de la languette (7e).

11. Bloc de jonction selon l'une quelconque des revendications 1 à 10,
**caractérisé en ce que**
la branche inférieure (6b) de la partie de contact de distribution (6), est disposée dans le boîtier (7) dans le même plan que la languette (7e) et la rainure (7d), tandis que le contact de raccordement (6c) appartenant à la partie de contact de distribution (6) et situé en dessous de la languette (7e) est prolongé latéralement d'une longueur correspondant à la profondeur de la languette (7e) ou de la rainure voisine (7d) et, lors du montage ou du démontage de l'élément de distribution, est guidé dans la rainure (7d).

12. Bloc de jonction selon l'une quelconque des revendications 1 à 11,
**caractérisé en ce qu'**
au moins deux parties de contact de liaison (4) sont reliées l'une à l'autre dans la direction longitudinale des éléments de base.
